# EUROPÄISCHE PATENTSCHRIFT

(11) **EP 0 171 515 B1**
(45) Veröffentlichungstag und Bekanntmachung des Hinweises auf die Patenterteilung: **02.09.1987**
(21) Anmeldenummer: 85105626.7
(22) Anmeldetag: 08.05.1985
(51) Int. Cl.: F04D 13/02, F04D 29/04

(54) **Kreiselpumpe mit Spaltrohrtopf**
Centrifugal pump with an isolating tubular air gap cap
Pompe centrifuge avec chapeau tubulaire d'isolation de l'entrefer

(30) Priorität: 16.07.1984 CH 3451/84
(43) Veröffentlichungstag der Anmeldung: 19.02.1986
(73) Patentinhaber: CP Pumpen AG, 4800 Zofingen (CH)
(72) Erfinder: Hauenstein, Ernst, CH-4803 Vordemwald (CH)
(74) Vertreter: Kemény, Andreas

## Beschreibung

Die Erfindung betrifft eine Kreiselpumpe nach dem Oberbegriff des Anspruch 1.

Eine derartige Kreiselpumpe ist aus der US-A-4 047 847 bekannt. Dabei ist die mit dem Pumpenlaufrad drehfest verbundene Laufradwelle an ihrem einen Ende am Spaltrohrtopf gelagert, so dass dieser Spaltrohrtopf unerwünschten mechanischen Belastungen ausgesetzt sein kann.

Es sind im Pumpenlaufrad mehrere Ausgleichskanäle vorgesehen, welche von der Pumpenlaufrad-Hinterseite in das Innere des Pumpenlaufrades hineinreichen, was zu Leistungsverlusten führt. Durch diese Ausgleichskanäle wird ein teilweiser Druckausgleich zwischen den Pumpenraumteilen hinter und vor dem Pumpenlaufrad erzielt um die Axialkräfte in Grenzen zu halten. Ein verbleibender Druckunterschied wird dazu verwendet dem am Spaltrohrtopf vorgesehenen Lager der Welle des Pumpenlaufrades Medium zur Kühlung und Schmierung zuzuführen, wozu ein Schmierkanal in der Welle vorgesehen ist.

Die Lagerung der Welle des Pumpenlaufrades am Spaltrohrtopf erschwert den Druckausgleich, das Kühlen und Schmieren des hinteren motorseitigen Lagers und führt zur Leistungsminderung, ganz davon abgesehen, dass der Pumpenaufbau sehr aufwendig ist. Trotzdem lassen sich axiale Beanspruchungen nicht vermeiden.

Die Mechanische Beanspruchung des Spaltrohrtopfes bedingt, dass er relativ dickwandig gebaut werden muss, was nachteilig für die magnetische Kraftübertragung ist; bekanntlicht nimmt ja die magnetische Anziehungskraft mit der fünften Potenz des Polabstandes ab.

Die Pumpe der DE-A-1 453 760 hat zwar eine stationäre Achse, welche aber auch im kühl- und schmiertechnisch ungünstigen Bereich motorseitig hinter dem Pumpenlaufrad und erst noch in einer Höhle des kompliziert aufgebauten Spaltrohrtopfes am Spaltrohrtof befestigt ist und somit den Spaltrohrtopf mechanisch beansprucht. Darum musste man aufwendige konstruktive Vorkehrungen mit beweglichen und störungsanfälligen Lagerteilen treffen damit die Achse im Betrieb möglichst entlastet wird. Trotz der im Laufrad angebrachten, leistungsmindernden Druckausgleichskanäle ist der Druckausgleich problematisch.

In der GB-A-888 514 ist eine im Ansaugstutzen fliegend angebrachte stationäre Achse vorgesehen. Ein im Ansaugstutzen vorgesehenes Axiallager übernimmt die durch den Ansaugunterdruck entstehenden Axialkräfte des ausgleichslos arbeitenden Pumpenlaufrades, während ein motorseitig an der Achse angebrachtes Axiallager das Auflaufen des Pumpenlaufrades auf den Spaltrohrtopf verhindert. Das ist für grössere Leistungen und Drucke nicht praktikabel und fördert in jedem Falle den Verschleiss.

Der Erfindung liegt die Aufgabe zugrunde die Nachteile der bekannten Kreiselpumpen mit Spaltrohrtopf zu vermeiden und eine möglichst einfache, wirtschaftliche, dauerhafte und wartungsfreundliche Konstruktion vorzuschlagen.

Zur Lösung dieser Aufgabe wird die im Anspruch 1 gekennzeichnete Kreiselpumpe mit Spaltrohrtopf vorgeschlagen.

Die erfindungsgemässe Pumpe hat in ihrer kurz baubaren stationären Achse einen ausreichend dimensionierbaren Ausgleichskanal, und kann auf leistungsmindernde Ausgleichskanäle im Pumpenlaufrad verzichten. Sie kommt auch ohne das schwer schmierbare oder komplizierte motorseitige Lager aus. Auch die Belastung des Spaltrohrtopfes ist ausgeschlossen, so dass er magnetisch zweckmässiger gestaltet werden kann.

Bei der erfindungsgemässen Kreiselpumpe ergibt sich ein so gut beherrschbarer, praktisch verzögerungsfreier beziehungsweise trägheitsarmer Druckausgleich, dass Axiallager überflüssig sind.

Durch den in der kurzen stationären Achse angeordneten Ausgleichskanal und die mediumleitende Verbindung zwischen den hinter und vor dem Pumpenlaufrad angordneten Teilräumen mit dem Ansaugstutzen und mit dem Druckstutzen ermöglicht es, die Grösse der Durchlassquerschnitte durch die druckentsprechend veränderliche Axiallage des Pumpenlaufrades zu verändern und den erwünschten Ausgleich selbsttätig zu erreichen.

Damit dies auch bei vorübergehend ungünstigen Laufbedinungen nicht zu einem direkten Kontakt des Pumpenlaufrades mit dem Pumpengehäuse führt, ist es vorteilhaft, Drosselringe vorzusehen, die vorderseitig und hinterseitig am Laufrad angebracht sind und sich vorderseitig vorzugsweise nahe der Achse befinden. Wenigstens vorderseitig ist auch ein Gegenring am Gehäuse vorzuziehen, während rückseitig der Topfboden als Notabstützung dienen kann. Diese Ringe können vorteilhafterweise Notlaufeigenschaften haben und z. B. aus Polytetrafluoräthylen bestehen, das chemisch beständig und gut selbstschmierend ist.

Die Drosselringe werden aber kaum je im normalen Betrieb zur Anlage kommen, da sie voneinander bzw. vom Topfboden durch eine dämpfende Mediumschicht getrennt sind und bei extremen Bewegungen des Pumpenlaufrades in eine Richtung eine augenblickliche Ausgleichswirkung abfangend und rückregulierend wirken wird.

Die Erfindung wird nachstehend beispielsweise anhand der rein schematischen Zeichnung näher besprochen. Es zeigen:
Fig. 1 eine Ansicht einer erfindungsgemässen Pumpe von der Ansaugseite her, und
Fig. 2 einen Längsschnitt durch die Pumpe.

Im Pumpengehäuse 1 ist ein Spaltrohrtopf 2 so dicht eingesetzt, dass der Spaltrohrtopf 2 den Pumpenraum 3 vom Motorraum 4 dicht und ohne bewegliche Dichtungen trennt.

Im Pumpenraum 3 ist das Pumpenlaufrad 5 mit dem zugehörigen, mit Permanentmagneten 60 bestückten Aussenläufer 6 verbunden untergebracht.

Im Motorraum ist der elektrische Antriebsmotor 10 und der mit ihm verbundene, mit Permanentmagneten 90 bestückte Innenläufer 9 untergebracht.

Es liegt hier also eine Umkehrung der Zuordnung der mit Permanentmagneten bestückten Läufer gegenüber der üblichen Konstruktion und eine Umkehr der Anordnung des Spaltrohrtopfes 2 vor, was es ermöglicht, die das Spaltrohr bildende Topfwand 20 mindestens angenähert nur mit Druckkräften zu beaufschlagen, was sich auf die Gesamtkonstruktion vorteilhaft auswirkt.

Die Topfwand 20 hat einen Rand 22, welcher im Pumpengehäuse 1 dichtend gehaltert ist und die einzige Dichtungsstelle des Spaltrohrtopfes 2 am Pumpengehäuse 1 darstellt.

Der Topfboden 21 des Spaltrohrtopfes 2 ist einstückig mit der Topfwand 20 verbunden, wobei hier beispielsweise der ganze Spaltrohrtopf 2 bevorzugterweise aus elektrisch nicht leitendem keramischen Material besteht.

Der Topfboden 21 ist gegen den Motor 10 hin eingewölbt, was eine günstige Ausbalancierung des Pumpenlaufrades 5 mit dem Aussenläufer 6 gestattet.

Dabei ist das Pumpenlaufrad 5 auf der stationären Achse 7 drehbar gelagert, wobei sich diese Lagerung auf eine reine Radiallagerung beschränkt. Eine Axiallagerung ist nicht nötig und nicht vorgesehen!

Die Achse 7 ist im Ansaugstutzen 8 mittels Tragrippen 80 befestigt, wobei ein Keramikgleitlager 70 der radialen Lagerung des Pumpenlaufrades 5 dient, und wobei ein Fremdschmierkanal 75 durch eine Tragrippe 80 und durch die Achse 7 zum Keramik-Gleitlager 70 geführt ist. Bei für die Lagerschmierung ungünstigem Pumpmedium kann so eine Fremdschmierung erfolgen.

Die Achse 7 hat einen grosszügig dimensionierten dem Ausgleich dienenden Kanal 71, welcher einige vordere seitliche Öffnungen 72 und eine hintere Öffnung 73 aufweist, so dass der an der Vorderseite 52 des Pumpenlaufrades 5 befindliche Ansaugstutzen 8 des Pumpengehäuses 1 mit dem an der Hinterseite 53 des Pumpenlaufrades 5 befindlichen Teil des Pumpenraumes 3 durch diesen Kanal 71 trägheitsarm für das gepumpte Medium durchlässig verbunden ist.

Das Pumpenlaufrad 5 der gezeichneten Bauart einer Radialpumpe hat eine vordere Ansaugöffnung 50 und Radialkanäle 51, welche zum Druckstutzen 11 des Pumpengehäuses 1 fördernd angeordnet sind. Das Pumpenlaufrad 5 ist sonst frei von Öffnungen. Dabei ist der vor dem Pumpenlaufrad befindliche Pumpenraum mit dem Ansaugstutzen 8 und mit dem Druckstutzen 11 und der hintere Pumpenraumteil mit dem Druckstutzen 11 mediumleitend verbunden.

Wenn die Pumpe in Betrieb ist, kann sich deshalb ein sich hinter dem Pumpenlaufrad aufbauender Druck mit einem sich vor dem Pumpenlaufrad aufbauenden unterschiedlichen Druck trägheitsarm ausgleichen, so dass das Pumpenlaufrad 5 keiner axialen Lagerung bedarf und selbstzentriert läuft.

Nun sind aber verschiedene Pumpen für ganz bestimmte Zwecke mit ganz bestimmten Eigenschaften ausgestattet, und es können auch gewisse Unterschiede in den Betriebsbedingungen auftreten.

Der Zweckbestimmung entsprechend sind an der Vorderseite 52 bzw. an der Rückseite 53 des Pumpenlaufrades 5 Drosselringe 520 bzw. 530 am Pumpenlaufrad 5 vorgesehen, welche ein ausgeglichenes axiales Selbsteinstellen des Pumpenlaufrades 5 zweckbestimmungsmässig optimieren lassen. Der rückseitige Drosselring 530 wird von einem Haltering 531 gehaltert und hat kein Gegenstück am Topfboden 21, was aber nicht heisst, dass man dort nötigenfalls einen Gegenring anbringen dürfte. Dagegen ist am Pumpengehäuse 1 achsnah ein Gegenring 521 mittels Haltering 522 befestigt.

Den Betriebsbedingungen kann man darüberhinaus mit einer als Madenschraube in einer Rippe 80 ausgebildeten und von aussen zugänglichen Drosselschraube 74 Rechnung tragen, durch welche der freie Durchgang im Kanal 71 veränderbar ist.

Höchstens ausnahmsweise kommen die vorgesehenen Notlaufeigenschaften der Drosselringe 520/521 und 530 zum Einsatz, wenn durch ausserordentliche Ereignisse das Pumpenlaufrad 5 einen etwas grösseren Axialweg zurücklegt, als dies in der Axialbeweglichkeit eingeplant ist. Sonst wirkt der Druckausgleich durch den Kanal 71 so spontan, dass selbst heftige Druckschwankungen abgefangen werden können. Die Drosselringe wirken dabei zweckbestimmungsgemäss optimiert regulierend auf die gewünschte Betriebs-Mittellage des Pumpenlaufrades 7.

Während hier eine Radialpumpe gezeichnet wurde, kann die Erfindung auch bei anderen Kreiselpumpen nutzbringend angewendet werden, so z. B. bei Radial-Axial-Pumpen.

## Patentansprüche

1. Kreiselpumpe mit einem ihr Pumpengehäuse antriebsseitig gegen ein gepumptes Medium dichtenden Spaltrohrtopf, auf dessen einer Seite ein motorgetriebener Permanentmagnet-Läufer angeordnet ist, während auf der anderen Topfseite ein zweiter Permanentmagnet-Läufer mit einem Pumpenlaufrad mechanisch verbunden ist, wobei dieses Pumpenlaufrad seine Rückseite dem Spaltrohrtopf zukehrt, während seine Vorderseite einem Ansaugstutzen des auch einen Druckstutzen aufweisenden Pumpengehäuses zugekehrt ist, wobei das Pumpenlaufrad nur radial gelagert ist, und ein Ausgleichskanal vom Ansaugstutzen zu einem hinter der Rückseite des Pumpenlaufrades liegenden hinteren Pumpenraumteil führt, und wobei der hintere Pumpenraumteil und ein den Ansaugstutzen umgebender vorderer Pumpenraumteil je mit dem Ansaugstutzen und mit dem Druckstutzen mediumleitend verbunden sind,
dadurch gekennzeichnet, dass das seine Rückseite (53) dem Topfboden (21) des Spaltrohrtopfes (2) zukehrende Pumpenlaufrad (5) auf einer im Ansaugstutzen (8) fliegend befestigten stationären Achse (8), in welcher der Ausgleichskanal (71) angebracht ist, drehbar gelagert ist.

2. Kreiselpumpe nach Anspruch 1, dadurch gekennzeichnet, dass das Pumpenlaufrad (5) zumindest auf einer Seite (52, 53) einen Drosselring (520, 530) aufweist, wobei vorzugsweise wenigstens dem vorderen Drosselring (520) gegenüberliegend ein Gehäusedrosselring (521) vorgesehen ist.

3. Kreiselpumpe nach einem der Ansprüche 1 und 2, dadurch gekennzeichnet, dass ein, vorzugsweise als Schraube ausgebildeter, Drosselkörper (74), vorzugsweise von aussen betätigbar, im Ausgleichskanal (71) verstellbar ist.

4. Kreiselpumpe nach einem der Ansprüche 1 bis 3, dadurch gekennzeichnet, dass zu einem Gleitlager (70) des Pumpenlaufrades (5) ein sogenannter Fremdschmierkanal (75) durch die Achse (7) geführt ist.

5. Kreiselpumpe nach einem der Ansprüche 1 bis 4, dadurch gekennzeichnet, dass Drosselringe (520, 521, 530) mit Notlaufeigenschaften vorgesehen sind.

6. Kreiselpumpe nach einem der Ansprüche 1 bis 5, dadurch gekennzeichnet, dass der Topfboden (21) von der Achse (7) unberührt und von ihr hinweggewölbt verläuft.

7. Kreiselpumpe nach einem der Ansprüche 1 bis 6, dadurch gekennzeichnet, dass die Topfwand (20) vom Pumpenlaufrad (5) hinweglaufend vom Topfboden (21) absteht und vom mit dem Pumpenlaufrad (5) verbundenen Permanentmagnet-Laufer (60) wenigstens teilweise umgeben ist.

8. Kreiselpumpe nach einem der Ansprüche 1 bis 7, dadurch gekennzeichnet, dass das Läufrad frei von Ausgleichsöffnungen ist.

9. Kreiselpumpe nach einem der Ansprüche 1 bis 8, dadurch gekennzeichnet, dass wenigstens ein vorderer Drosselring (520, 521) achsnah angeordnet ist.

## Claims

1. Centrifugal pump with a can which seals the pump housing on the drive side against a pumped medium, on one side of which can a motor-driven permanent-magnet rotor is arranged, while on the other side of the can a second permanent-magnet rotor is mechanically connected to a pump impeller, with the rear side of this pump impeller facing towards the can, while its front side faces towards a suction connection of the pump housing, which also has a pressure connection, with the pump impeller only being radially mounted and a compensating channel leading from the suction connection to a rear pump-chamber section located behind the rear side of the pump impeller, and with the rear pump-chamber section and a front pump-chamber section which surrounds the suction connection each being connected to the suction connection and the pressure connection in such a way that they convey a medium, characterized in that the pump impeller (5), the rear side (53) of which faces towards the can base (21) of the can (2), is rotatably mounted on a stationary shaft (8) which is fixed in suspended manner in the suction connection and in which a compensating channel (71) is made.

2. Centrifugal pump according to Claim 1, characterized in that the pump impeller (5), at least on one side (52, 53), has a choke ring (520, 530), with a housing choke ring (521) being advantageously provided at least opposite the front choke ring (520).

3. Centrifugal pump according to one of Claims 1 and 2, characterized in that a choke body (74), which is preferably designed as a screw and can preferably be actuated from the outside, is adjustable in the compensating channel (71).

4. Centrifugal pump according to one of Claims 1 to 3, characterized in that a so-called external lubricating channel (75) is guided through the shaft (7) to a plain bearing (70) of the pump impeller (5).

5. Centrifugal pump according to one of Claims 1 to 4, characterized in that choke rings (520, 521, 530) are provided with emergency running properties.

6. Centrifugal pump according to one of Claims 1 to 5, characterized in that the can base (21) is curved away from the shaft (7) and the latter does not come in contact with it.

7. Centrifugal pump according to one of Claims 1 to 6, characterized in that the can wall (20), extending away from the pump impeller (5), projects from the can base (21) and is at least partly surrounded by the permanent-magnet rotor (60) connected to the pump impeller (5).

8. Centrifugal pump according to one of Claims 1 to 7, characterized in that the impeller is free of compensating openings.

9. Centrifugal pump according to one of Claims 1 to 8, characterized in that at least one front choke ring (520, 521) is arranged close to the shaft.

## Revendications

1. Pompe centrifuge comportant un boisseau formant entrefer tubulaire qui assure l'étanchéité du carter de la pompe, côté entrainement, à l'égard d'un fluide pompé et sur un côté duquel est disposé un rotor formant aimant permanent entrainé par un moteur, tandis que sur l'autre côté du boisseau un second rotor formant aimant permanent est relié mécaniquement à une turbine de la pompe, étant précisé que cette turbine de la pompe tourne sa face arrière vers le boisseau formant entrefer tubulaire, tandis que sa face avant est tournée vers une tubulure d'admission du carter de pompe, qui présente également une tubulure de refoulement sous pression, étant précisé que la portée de la turbine de pompe n'agit que dans le sens radial et qu'un canal d'équilibrage va de la tubulure d'admission à une chambre arrière de pompe qui se trouve en arrière de la face arrière de la turbine de pompe, et étant précisé que la chambre arrière de pompe et une chambre avant de pompe, qui entoure la tubulure d'admission, sont respectivement reliées, pour permettre le passage du fluide, avec la tubulure d'admission et avec la tubulure de refoulement sous pression,
caractérisée en ce que la turbine de pompe (5), dont la face arrière (53) est tournée vers le fond (21) du boisseau formant entrefer tubulaire (2), tourillonne sur un axe fixe (8) qui est fixé en porte-à-faux dans la tubulure d'admission (8) et dans lequel est rapporté le canal d'équilibrage (71 ).

2. Pompe centrifuge selon la revendication 1, caractérisée en ce que la turbine de pompe (5) présente, au moins sur une face (52, 53), une bague d'étranglement (520, 530), étant précisé que de préférence il est prévu une bague d'étranglement sur le carter (521), au moins en face de la bague d'étranglement avant (520).

3. Pompe centrifuge selon l'une des revendications 1 et 2, caractérisée en ce qu'un organe d'étranglement (74), de preférence conçu sous forme de vis, est réglable dans le canal d'équilibrage (71), de préférence manoeuvrable de l'extérieur.

4. Pompe centrifuge selon une des revendications 1 à 3, caractérisée en ce qu'un canal dit pour graisse étrangère (75) conduit, à travers l'axe (7), à un coussinet lisse (70) de la turbine de pompe (5).

5. Pompe centrifuge selon une des revendications 1 à 4, caractérisée en ce que les bagues d'étranglement (520, 521, 530) sont prévues avec des caractéristiques permettant le fonctionnement de la pompe en conditions difficiles.

6. Pompe centrifuge selon une des revendications 1 à 5, caractérisée en ce que le fond du boisseau (21) ne vient pas en contact avec l'axe (7) et forme une voûte qui l'éloigne de l'axe.

7. Pompe centrifuge selon une des revendications 1 à 6, caractérisée en ce que la paroi (20) du boisseau part du fond (21) du boisseau en s'éloignant de la turbine de pompe (5); et en ce qu'elle est au moins partiellement entourée par un rotor formant aimant permanent (60) relié à la turbine de pompe (5).

8. Pompe centrifuge selon l'une des revendications 1 à 7, caractérisée en ce que la turbine ne comporte pas d'ouvertures d'équilibrage.

9. Pompe centrifuge selon l'une des revendications 1 à 8, caractérisée en ce qu'au moins une bague d'étranglement avant (520, 521) est disposée près de l'axe.
